# EUROPÄISCHE PATENTSCHRIFT

(11) **EP 1 010 857 B1**
(45) Veröffentlichungstag und Bekanntmachung des Hinweises auf die Patenterteilung: **04.06.2003**
(21) Anmeldenummer: 98811231.4
(22) Anmeldetag: 16.12.1998
(51) Int. Cl.: F01D 1/16

(54) **Modulare Dampfturbine mit Standardbeschaufelung**
Modular steam turbine with standard blading
Turbine à vapeur modulaire avec aubage standard

(43) Veröffentlichungstag der Anmeldung: 21.06.2000
(73) Patentinhaber: ALSTOM (Switzerland) Ltd, 5401 Baden (CH)
(72) Erfinder: Graf, Peter, 79790 Küssaberg (DE); Herzog, Maurus, 5107 Schinznach Dorf (CH); Meylan, Pierre, 5432 Neuenhof (CH); Römer, Harald, 79761 Waldshut-Tiengen (DE)

(56) Entgegenhaltungen:
- WO-A-86/06790
- DE-A- 2 408 641
- DE-A- 4 425 352
- GB-A- 138 070
- GB-A- 918 522
- US-A- 4 881 872
- US-A- 5 342 169
- US-A- 5 465 482
- US-A- 5 520 512

## Beschreibung

### TECHNISCHES GEBIET

Die vorliegende Erfindung bezieht sich auf das Gebiet der Technik von Dampfturbinen. Sie betrifft ein Verfahren zum Herstellen einer Mehrzahl von Dampfturbinen für den Einsatz in verschiedenen Anwendungen, welche sich durch die jeweiligen thermodynamischen Parameter wie z.B. Kühlwassertemperatur, Umgebungstemperatur, gegebene Kesseldaten, Prozessdampfanforderung etc. unterscheiden, wobei die Dampfturbinen jeweils wenigstens eine Hochdruckstufe mit einer ersten Beschaufelung und eine Regelradstufe für den Teillastbetrieb aufweisen.

### STAND DER TECHNIK

Bei der Herstellung von Dampfturbinen, die als Hochdruck(HD)-Einzelmaschinen oder als kombinierte Hochdruck/Mitteldruck(HDMD)-Maschinen vorliegen können, werden im Auftragsfall die Beschaufelungen des Hochdruck- und/oder Mitteldruckteils individuell an die für den jeweiligen Anwendungsfall erforderlichen bzw. spezifizierten Daten hin ausgelegt. Dazu gehört - wenn für den Teillastbetrieb eine Regelradstufe vorhanden ist - auch die individuelle Auslegung der Regelradstufe mit jeweils angepasster Kanalhöhe (des Radkanals) und angepasster Anzahl der Radschaufeln bzw. der in Strömungsrichtung vor dem Regelrad ringförmig angeordneten Düsen (zu Einzelheiten derartiger Regelradstufen sei an dieser Stelle beispielsweise auf die Druckschriften US-A-4,812,107, US-A-4,881,872 und US-A-4,979,873 verwiesen).

Diese individuelle Anpassung der Dampfturbine hat zur Folge, dass bei jedem Auftrag neue kundenspezifische Fertigungsdokumente für die gesamte Beschaufelung inkl. der Kleinteile und der Regelradstufe erstellt werden müssen. Ein Wiederholeffekt bei der Fertigung, auch des Regelrades, ist damit weitgehend ausgeschlossen. Diese Vorgehensweise hat zwar den Vorteil, dass mit den bestehenden Auslegungswerkzeugen jede kundenspezifische Variation innerhalb der Beschaufelungen verwirklicht werden kann. Nachteilig ist jedoch, dass mögliche Kosteneinsparungspotentiale sehr klein sind und sich auf gestalterische Feinheiten innerhalb der durch die bestehenden Auslegungswerkzeuge gegebenen Möglichkeiten beschränken.

### DARSTELLUNG DER ERFINDUNG

Es ist daher Aufgabe der Erfindung, ein Verfahren anzugeben, mit welchem auf einfache Weise und mit hohem Anteil an kostensparenden Standardbauteilen Dampfturbinen für unterschiedliche Anwendungsfälle und unterschiedliche thermodynamische Parameter hergestellt werden können.

Die Aufgabe wird durch die Gesamtheit der Merkmale aus dem Anspruch 1 gelöst. Der Kern der Erfindung besteht darin, eine fixe Standardbeschaufelung in der Hochdruckstufe mit einer in der Auslegung von Anwendung zu Anwendung variierenden Regelradstufe zu kombinieren, um die Dampfturbine an die jeweiligen thermodynamischen Parameter des Anwendungsfalles (z.B. Kondensatorvakuum (Kühlwassertemperatur), Umgebungstemperaturen, gegebene Kesseldaten verschiedener Hersteller, benötigter Prozessdampf etc.) anzupassen. Damit beschränkt sich die ganze thermodynamische Variabilität der Dampfturbine auf eine einzige Komponente (hier: Regelradstufe), und zwar sowohl fertigungstechnisch, als auch beschaffungstechnisch. Da besonders die Beschaufelung mit der Bearbeitungsschnittstelle (Eindrehungen) an Gehäuse und Welle bezüglich Wiederholeffekten ein enormes Vereinfachungs- und Kosteneinsparungspotential aufweist, wird durch die Standardisierung der Beschaufelung ein erheblicher Vorteil erzielt.

Eine erste bevorzugte Ausführungsform des Verfahrens nach der Erfindung ist dadurch gekennzeichnet, dass die Dampfturbinen jeweils zusätzlich einen Mittelund einen Niederdruckteil mit einer zweiten und dritten Beschaufelung aufweisen, und dass als zweite und dritte Beschaufelung ebenfalls eine für alle Dampfturbinen gleiche Standardbeschaufelung verwendet wird. Durch den Einsatz solcher Standardbeschaufelungen wird in diesem Fall eine noch grössere Vereinfachung/Ersparnis erzielt.

Eine zweite bevorzugte Ausführungsform des erfindungsgemässen Verfahrens zeichnet sich dadurch aus, dass die Regelradstufe ein auf dem Rotor sitzendes Regelrad und eine Mehrzahl von konzentrisch um die Rotorachse herum angeordneten Düsen aufweist, und dass zur Auslegung der Regelradstufe das Regelrad und/oder die Düsen in ihrer Anordnung und/oder Ausgestaltung variiert werden.

Eine bevorzugte Weiterbildung dieser Ausführungsform ist dadurch gekennzeichnet. dass die Anzahl der Düsen variiert wird und/oder dass die Geometrie der einzeinen Düsen variiert wird.

Bei einer anderen bevorzugten Weiterbildung dieser Ausführungsform weist das Regelrad eine dritte Beschaufelungsvariation auf, bei welcher die Radschaufelgeometrie, insbesondere die Blattdicke und/oder die Blatthöhe und/oder die Krümmung, variiert wird.

Weitere Ausführungsformen ergeben sich aus den abhängigen Ansprüchen.

### KURZE ERLÄUTERUNG DER FIGUREN

Die Erfindung soll nachfolgend anhand eines Ausführungsbeispiels im Zusammenhang mit der Zeichnung näher erläutert werden. Es zeigen
- Fig. 1: die beispielhafte schematische Anordnung einer Turbogruppe bzw. Dampfturbine mit angeschlossenem Generator und Regelradstufe im Hochdruckteil, wie sie zur Verwirklichung des Verfahrens nach der Erfindung geeignet ist; und
- Fig. 2: im Längschnitt den schematisierten Aufbau der Hochdruckstufe mit Regelrad nach Fig. 1.

### WEGE ZUR AUSFÜHRUNG DER ERFINDUNG

In Fig. 1 ist eine beispielhafte schematische Anordnung einer Turbogruppe bzw. Dampfturbine mit angeschlossenem Generator und Regelradstufe im Hochdruckteil dargestellt, wie sie zur Verwirklichung des Verfahrens nach der Erfindung geeignet ist. Die Turbogruppe bzw. Dampfturbine 10 umfasst in diesem Beispiel einen Hochdruckteil 11 mit Regelradstufe 13 einen Mitteldruckteil 12 und einen (optionalen) Niederdruckteil 22. Die Dampfturbine 10 treibt einen Generator 23 an.

In Fig. 2 ist im Längsschnitt das Beispiel eines Hochdruckteils 11 mit einer Beschaufelung 16 und einer vor dem Hochdruckteil 11 angeordneten Regelradstufe 13 gezeigt, die in einem Gehäuse 21 untergebracht sind. Die drehenden Teile sind auf einem gemeinsamen Rotor 18 angeordnet, der sich um eine Rotorachse 20 dreht. Die Regelradstufe 13 enthält ein mit einer eigenen Beschaufelung (siehe dazu z.B. die US-A-4,812,107) ausgestattetes Regelrad 19, das über einen Ring von Düsen 14 mit Dampf aus einem Einströmkanal 15 beaufschlagt wird.

Im Rahmen der Erfindung werden bei der Dampfturbine 10 die Beschaufelung 16 des Hochdruckteils 11 und die Beschaufelung des Mitteldruckteils 12 als Standardbeschaufelungen ausgeführt, d.h., sie sind für unterschiedliche Anwendungsfälle mit unterschiedlichen thermodynamischen Parametern fix. Die fixe Standardbeschaufelung bedeutet dabei:
- Die Geometrie der Schaufelblätter und der Deckbänder ist festgelegt und unveränderbar.
- Die Eindrehungen für Lauf- und Leitschaufeln sind festgelegt und unveränderbar.
- Die Position der Anzapfschlitze ist festgelegt und unveränderbar.
- Die Stufenzahl und die Anzahl der Schaufeln pro Stufe am Umfang sind festgelegt und unveränderbar.

Die Anpassung der Dampfturbine 10 an die thermodynamischen Parameter des jeweiligen Anwendungsfalles beschränkt sich ausschliesslich auf die Regelradstufe 13. Hierbei können entweder das Regelrad 19, die Düsen,14 oder beide angepasst werden. Insbesondere bedeutet eine in der Auslegung variable Regelradstufe 13 (wahlweise):
- Die Düsenzahl am Umfang pro HD-Einströmsektor ist variabel.
- Die Düsen- und Radkanalhöhe ist entweder in festgelegten Stufungen oder stufenlos variierbar.
- Die Radschaufelgeometrie des Regelrades 19 (Blattdicke und Krümmung) ist variabel.

Die Zahl der Düsen 14 kann insbesondere dadurch variiert werden, dass in einzelnen Segmenten bzw. Sektoren der Düsenanordnung Blindsegmente eingesetzt werden. Weiterhin kann der Staffelungswinkel der Düsenprofile variiert werden. Schliesslich ist auch eine Variation der Düsenseitenwandkonturen denkbar.

Bei der gemeinsamen Anpassung von Regelrad 19 und Düsen 14 kann neben der Höhe auch deren Konizität oder deren Profil verändert werden.

Insgesamt ergibt sich mit der Erfindung ein Herstellungsverfahren, das sich durch die folgenden Vorteile auszeichnet:
- Es ergeben sich Wiederholeffekte für die gesamte Beschaufelung, sowohl bei der Beschaffung als auch bei der Fertigung.
- Es ergeben sich Wiederholeffekte bei der Bearbeitung der Gehäuse und des Rotors. Dies drückt sich aus in konstanten, auftragsunabhängigen Fertigungsdokumenten (Guss- und Bearbeitungszeichnungen sowie Stücklisten).
- Die Offertabwicklung ist vereinfacht, schneller und damit effizienter.
- Es ergiben sich beachtliche Gesamtkosteneinsparungen gegenüber dem Stand der Technik von ca. 30-40% bezogen auf die Herstellungskosten.

### BEZUGSZEICHENLISTE

- 10: Dampfturbine
- 11: Hochdruckteil
- 12: Mitteldruckteil
- 13: Regelradstufe
- 14: Düse
- 15: Einströmkanal
- 16: Beschaufelung (Hochdruckteil)
- 18: Rotor
- 19: Regelrad
- 20: Rotorachse
- 21: Gehäuse
- 22: Niederdruckteil
- 23: Generator

## Patentansprüche

1. Verfahren zum Herstellen einer Mehrzahl von Dampfturbinen (10) für den Einsatz in verschiedenen Anwendungen, welche sich durch die jeweiligen thermodynamischen Parameter wie z.B. Kühlwassertemperatur, Umgebungstemperatur, gegebene Kesseldaten, Prozessdampfanforderung etc. unterscheiden, wobei die Dampfturbinen (10) jeweils wenigstens einen Hochdruckteil (11) mit einer ersten Beschaufelung (16) und eine Regelradstufe (13) für den Teillastbetrieb aufweisen, **dadurch gekennzeichnet, dass** als erste Beschaufelung (16) eine für alle Dampfturbinen gleiche Stardardbeschaufelung verwendet wird, und dass die Anpassung der einzelnen Dampfturbinen (10) an die thermodynamischen Parameter der jeweiligen Anwendung durch eine entsprechende Auslegung bzw. Variation der Regelradstufe (13) vorgenommen wird.

2. Verfahren nach Anspruch 1, **dadurch gekennzeichnet, dass** die Dampfturbinen (10) jeweils zusätzlich einen Mittel- und Niederdruckteil (12 bzw. 22) mit einer zweiten (17) und einer dritten Beschaufelung aufweisen, und dass als zweite (17) und dritte Beschaufelung ebenfalls eine für alle Dampfturbinen (10) gleiche Standardbeschaufelung verwendet wird.

3. Verfahren nach einem der Ansprüche 1 und 2, **dadurch gekennzeichnet, dass** die Regelradstufe (13) ein auf dem Rotor (18) sitzendes Regelrad (19) und eine Mehrzahl von konzentrisch um die Rotorachse (20) herum angeordneten Düsen (14) aufweist, und dass zur Auslegung der Regelradstufe (13) das Regelrad (19) und/oder die Düsen (14) in ihrer Anordnung und/oder Ausgestaltung variiert werden.

4. Verfahren nach Anspruch 3, **dadurch gekennzeichnet, dass** die Anzahl der Düsen (14) variiert wird.

5. Verfahren nach Anspruch 4, **dadurch gekennzeichnet, dass** die Düsen (14) auf einzelne Kreissegmente bzw. Sektoren aufgeteilt sind, und dass die Anzahl der Düsen (14) durch den Einsatz von Blindsegmenten variiert wird.

6. Verfahren nach Anspruch 3, **dadurch gekennzeichnet, dass** die Geometrie der einzelnen Düsen (14) variiert wird.

7. Verfahren nach Anspruch 3, **dadurch gekennzeichnet, dass** das Regelrad (19) und die Düsen (14) naben- und zylinderseitig abgrenzende Strömungskonturen aufweisen, welche einen Strömungskanal bilden, der in der Höhe stufenlos oder in festgelegten Stufungen variiert wird.

8. Verfahren nach einem der Ansprüche 3 bis 7, **dadurch gekennzeichnet, dass** das Regelrad (13) eine Beschaufelungsvariation aufweist, bei welcher die Radschaufelgeometrie, insbesondere die Blattdicke und/oder die Blatthöhe und/oder die Krümmung, variiert werden.

## Claims

1. Method of manufacturing a plurality of steam turbines (10) for use in various applications which differ in the respective thermodynamic parameters such as, for example, cooling-water temperature, ambient temperature, given boiler data, process-steam requirement, etc., the steam turbines (10) in each case having at least one high-pressure part (11) with first blading (16) and a control-wheel stage (13) for part-load operation, **characterized in that** standard blading, which is identical for all the steam turbines, is used as first blading (16), and **in that** the adaptation of the individual steam turbine (10) to the thermodynamic parameters of the respective application is carried out by appropriate design or variation of the control-wheel stage (13).

2. Method according to Claim 1, **characterized in that** the steam turbines (10) in each case additionally have an intermediate-pressure part and a low-pressure part (12 and 22 resp.) having second blading (17) and third blading, and **in that** standard blading likewise identical for all the steam turbines (10) is used as second blading (17) and third blading.

3. Method according to either of Claims 1 or 2, **characterized in that** the control-wheel stage (13) has a control wheel (19) sitting on the rotor (18) and a plurality of nozzles (14) arranged concentrically around the rotor axis (20), and **in that**, in order to design the control-wheel stage (13), the control wheel (19) and/or the nozzles (14) are varied in their arrangement and/or configuration.

4. Method according to Claim 3, **characterized in that** the number of nozzles (14) is varied.

5. Method according to Claim 4, **characterized in that** the nozzles (14) are distributed over individual circular segments or sectors, and **in that** the number of nozzles (14) is varied by the use of dummy segments.

6. Method according to Claim 3, **characterized in that** the geometry of the individual nozzles (14) is varied.

7. Method according to Claim 3, **characterized in that** the control wheel (19) and the nozzles (14) have flow contours which define limits on the hub side and cylinder side and which form a flow duct, which is varied in height in an infinite manner or in fixed steps.

8. Method according to one of Claims 3 to 7, **characterized in that** the control wheel (13) [sic] has a blading variation, in which the wheel-blade geometry, in particular the blade-body thickness and/or the blade-body height and/or the curvature, are varied.

## Revendications

1. Procédé pour la fabrication de plusieurs turbines à vapeur (10) pour la mise en oeuvre dans diverses applications lesquelles se différencient de par leurs paramètres respectifs thermodynamiques tels que par exemple la température de l'eau de refroidissement, la température ambiante, des données de chaudières imposées, les exigences en matière de vapeur de traitement, etc., moyennant quoi les turbines à vapeur (10) présentent respectivement au moins une pièce à haute pression (11) avec un premier aubage (16) et un étage de roue de réglage (13) pour le fonctionnement en cas de charge partielle, **caractérisé en ce que** pour un premier aubage (16) un aubage standard identique pour toutes les turbines à vapeur est utilisé, et que l'adaptation des différentes turbines à vapeur (10) aux paramètres thermodynamiques des applications respectives est effectuée par une conception où une variation correspondante de l'étage de la roue de réglage (13).

2. Procédé selon la revendication 1, **caractérisé en ce que** les turbines à vapeur (10) présentent chacune une pièce à moyenne et basse pression (12 ou 22) avec un deuxième (17) et troisième aubage, et qu'en guise de deuxième (17) et troisième aubage, un même aubage standard est également utilisé pour toutes les turbines à vapeur (10).

3. Procédé selon l'une quelconque des revendications 1 ou 2, **caractérisé en ce que** l'étage de la roue de réglage (13) présente une roue de réglage (19) qui chevauche le rotor (18) et plusieurs museaux de tuyère (14) aménagés de manière concentrique autour de l'axe du rotor (20), et que pour la conception de l'étage de la roue de réglage (13), la roue de réglage (19) et/ou les museaux de tuyère (14) peuvent varier de par leur aménagement et/ou forme.

4. Procédé selon la revendication 3, **caractérisé en ce que** la quantité des museaux de tuyère (14) peut varier.

5. Procédé selon la revendication 4, **caractérisé en ce que** les museaux de tuyère (14) sont répartis sur des segments ou secteurs en forme de cercles individuels et que le nombre de museaux de tuyère (14) peut varier en utilisant des segments aveugles.

6. Procédé selon la revendication 3, **caractérisé en ce que** la géométrie de chaque museau de tuyère (14) peut varier.

7. Procédé selon la revendication 3, **caractérisé en ce que** la roue de réglage (19) et les museaux de tuyère (14) présentent des contours d'afflux délimitant le côté du moyeu et du cylindre, lesquels forment un canal d'afflux pouvant varier en hauteur, sans étage ou selon des étages imposés.

8. Procédé selon l'une quelconque des revendications 3 à 7, **caractérisé en ce que** la roue de réglage (13) présente une variation d'aubage pour laquelle la géométrie d'aube de roue, en particulier l'épaisseur de pale et/ou la hauteur de pale et/ou la courbure, peuvent varier.
